# EUROPÄISCHE PATENTSCHRIFT

(11) **EP 2 721 988 B1**
(45) Veröffentlichungstag und Bekanntmachung des Hinweises auf die Patenterteilung: **06.09.2017**
(21) Anmeldenummer: 13187141.0
(22) Anmeldetag: 02.10.2013
(51) Int. Cl.: A47L 11/30, A47L 11/40

(54) **Reinigungskopf für ein Reinigungsgerät zur Nassreinigung von Bodenflächen**
Cleaner head for a cleaning appliance for wet cleaning of floor surfaces
Tête de nettoyage pour un appareil de nettoyage destiné au nettoyage par voie humide de surfaces de sol

(30) Priorität: 17.10.2012 DE 202012103979 U
(43) Veröffentlichungstag der Anmeldung: 23.04.2014
(73) Patentinhaber: Wessel-Werk GmbH, 51580 Reichshof-Wildbergerhütte (DE)
(72) Erfinder: Zydek, Martin, 57489 Drolshagen (DE)
(74) Vertreter: Lorenz, Bernd Ingo Thaddeus

(56) Entgegenhaltungen:
- EP-A1- 2 064 979
- EP-B1- 1 250 079
- US-A1- 2006 288 517

## Beschreibung

Die Erfindung betrifft einen Reinigungskopf für ein Reinigungsgerät zur Nassreinigung von Bodenflächen mit einem Gehäuse, einem mit dem Gehäuse fest oder schwenkbeweglich verbundenen Saugstutzen zum Anschluss eines Saugaggregates, einer Einrichtung zur Abgabe eines Reinigungsmittels und mindestens einer an einer Unterseite des Gehäuses angeordneten schlitzförmigen Saugöffnung zum Absaugen des Reinigungsmittels von einer Bodenfläche. Der Saugstutzen mündet in einen Saugraum des Gehäuses ein, mit dem auch die Saugöffnung zum Absaugen des Reinigungsmittels verbunden ist.

Ein Reinigungskopf mit den vorstehend beschriebenen Merkmalen ist aus DE 100 03 883 C1 bekannt. Der bekannte Reinigungskopf weist an seiner Unterseite einen matten- oder vliesförmigen Reinigungsbelag auf, über den ein flüssiges Reinigungsmittel auf eine zu reinigende Bodenfläche aufgebracht wird. In Bewegungsrichtung vor und hinter dem Reinigungsbelag sind Saugöffnungen vorgesehen, um das Reinigungsmittel wieder von der Bodenfläche abzusaugen. Das Reinigungsverfahren wird als Sprühextraktionsverfahren bezeichnet und dient u.a. dazu, einen textilen Bodenbelag über viele Jahre in einem neuwertigen, ansehnlichen Zustand zu erhalten. Bei der Anwendung des Reinigungskopfes auf einem textilen Bodenbelag ist nachteilig, dass das Reinigungsmittel nur oberflächlich auf die Bodenfläche aufgetragen und nicht mechanisch in den textilen Belag eingearbeitet wird. Um eine ausreichende Reinigungswirkung zu erzielen, muss eine relativ große Menge an Reinigungsmittel eingesetzt werden. Nach dem Absaugen des Reinigungsmittels verbleibt eine hohe Restfeuchtigkeit auf dem Boden.

Aus EP 2 064 979 A1 ist ein Reinigungskopf bekannt, der in einer Walzenkammer eine Reinigungswalze aufweist. Vor und hinter einer bodenseitigen Öffnung der Walzenkammer ist jeweils eine Dichtungslippe vorgesehen, welche eine Zuströmung von Luft begrenzt. Die in die bodenseitige Öffnung eintretende Saugluft wird durch ein Gehäuse des Reinigungskopfes zu einem rückwärtig angeschlossenen Saugstutzen geleitet. Um abhängig von dem Bodenbelag eine ausreichende Durchströmung und Reinigungswirkung zu erzielen, ist ein Bypass vorgesehen, der mit einer bodenseitigen Bypassöffnung hinter der bodenseitigen Öffnung der Reinigungswalze mündet.

Aus US 2006/0288517 A1 ist ein Reinigungskopf bekannt, welcher eine Nass-Reinigungsfunktion aufweist. In einer Walzenkammer ist eine Reinigungswalze angeordnet, wobei an der Vorderseite des Reinigungskopfes Düsen für die Abgabe einer Reinigungsflüssigkeit vorgesehen sind. Die Reinigungsflüssigkeit wird vor den Reinigungskopf gesprüht und kann dann in einem gewissen Maße mit der übrigen Saugluft über eine bodenseitige Öffnung der Walzenkammer aufgenommen werden, wobei vor und hinter der Walzenkammer jeweils eine Dichtungslippe vorgesehen ist. Die Aufnahme von Flüssigkeit über die vergleichsweise große bodenseitige Öffnung der Walzenkammer ist verbesserungsbedürftig.

Aus der Praxis sind auch Elektrobürstgeräte zur Nassreinigung von Bodenflächen bekannt, die sowohl auf Glattböden als auch auf textilen Bodenbelägen eingesetzt werden und eine Anordnung aus gegensinnig angetriebenen Bürstwalzen aufweisen. Durch die Bürstwalzen wird die Bodenfläche intensiv gebürstet und das auf die Bodenfläche aufgebrachte Reinigungsmittel einem Auffangbehälter zugeführt. Es wird nicht gesaugt. Das Reinigungsmittel muss daher in einer geringeren Dosierung eingesetzt werden als bei einem Sprühextraktionsverfahren. Die Restfeuchte des Bodenbelages ist nach der Anwendung daher geringer.

Vor diesem Hintergrund liegt der Erfindung die Aufgabe zugrunde, einen Reinigungskopf für ein Reinigungsgerät zur Nassreinigung von Bodenflächen anzugeben, das die mit einem Reinigungsmittel benetzte Bodenfläche bürstet und das Reinigungsmittel wieder wirksam aufnimmt. Der Reinigungskopf soll universell und einfach handhabbar sein.

Gegenstand der Erfindung und Lösung dieser Aufgabe ist ein Reinigungskopf nach Anspruch 1.

Erfindungsgemäß umfasst der Saugraum des Reinigungskopfes eine Walzenkammer, in der mindestens eine rotierend angetriebene Reinigungswalze angeordnet ist. Die Walzenkammer weist bodenseitig eine vorzugsweise rechteckförmige Öffnung auf, in welche ein Umfangsabschnitt der Reinigungswalze eintaucht. Die Saugöffnung zum Absaugen des Reinigungsmittels erstreckt sich entlang der bodenseitigen Öffnung der Walzenkammer und ist an ihrer von der Öffnung der Walzenkammer abgewandten Längsseite von einer Dichtungslippe begrenzt.

Die Reinigungswalze sorgt für das Verteilen des Reinigungsmittels und für einen intensiven mechanischen Kontakt mit dem Boden, beispielsweise einem Teppichflor oder einem Glattboden. Infolge der mechanischen Wirkung der Reinigungswalze auf der Bodenfläche kann das Reinigungsmittel sparsam dosiert werden. Mit der Absaugung ist jedoch auch ein verstärkter Reinigungsmitteleinsatz zur verbesserten Reinigung unschädlich. Durch den in die bodenseitige Öffnung der Walzenkammer eintretenden Luftstrom können ferner Schmutzpartikel aufgenommen und transportiert werden. Bei der Reinigung textiler Bodenflächen durchströmt der in die bodenseitige Öffnung der Walzenkammer eintretende Luftstrom zunächst den Faserflor und leistet dadurch auch einen Beitrag zur Trocknung der Bodenfläche. Die Hauptmenge des Reinigungsmittels wird jedoch durch die Saugöffnung abgesaugt, die erfindungsgemäß zu der bodenseitigen Öffnung der Walzenkammer benachbart ist und an ihrer von der Öffnung der Walzenkammer abgewandten Längsseite von einer Dichtungslippe begrenzt ist. An der Dichtungslippe sammelt sich Flüssigkeit, die auf dem Boden haftet und dann als Flüssigkeitsansammlung wirksam durch die Saugöffnung abgesaugt werden kann. Für die Anwendung auf einer textilen Bodenfläche ist die Dichtungslippe vorzugsweise als Schabkante ausgebildet, die steif ist oder nur eine geringe Flexibilität aufweist. Bei der Anwendung auf Glattböden sind flexible Abstreiflippen vorteilhaft, die sich an die Bodenfläche linienförmig anlegen und eine Abstreiffunktion aufweisen. Bei einem Reinigungskopf, der universell sowohl auf textilen Bodenflächen als auch auf Glattböden zum Einsatz kommen soll, sind halbsteife Gummilippen ein entsprechender Kompromiss.

Die Öffnung der Walzenkammer ist an der Gehäuseunterseite von Flächenabschnitten begrenzt, die unterseitig vorstehende Saugmundkanten bilden. Der Abstand der Saugmundkanten von der zu reinigenden Bodenfläche wirkt sich auf die Saugeigenschaften beim Absaugen von Schmutzpartikeln aus und beeinflusst auch die Trocknungswirkung des in die bodenseitige Öffnung der Walzenkammer eintretenden Luftstromes. Mit zunehmender Reduzierung des Abstandes zwischen der Saugmundkante und der zu reinigenden Bodenfläche erhöht sich die Strömungsgeschwindigkeit der die Saugmundkanten umströmenden Luftströmung. Mit zunehmender Strömungsgeschwindigkeit können sowohl Tropfen als auch Schmutzpartikel aufgenommen und transportiert werden. Das Gehäuse des Reinigungskopfes weist vorzugsweise Rollen zur bodenseitigen Abstützung auf. Hierdurch kann ein definierter Abstand zwischen den Saugmundkanten und der zu reinigenden Bodenfläche eingerichtet werden. Im Rahmen der Erfindung liegt es dabei auch, dass die Rollen oder Bodengleitelemente höhenverstellbar sind und der Abstand der Saugmundkanten von der Bodenfläche in Abhängigkeit der Beschaffenheit der zu reinigenden Bodenfläche verändert werden kann.

Die Saugmundkanten können an ein Gehäuseunterteil des Gehäuses angeformt oder fest mit dem Gehäuseunterteil verbunden sein. Eine in funktionsmäßiger Hinsicht besonders vorteilhafte Ausgestaltung der Erfindung sieht vor, dass die Walzenkammer aus einem im Gehäuse schwenkbar gelagerten Einsatz besteht, der abgewinkelte Flächenabschnitte mit Saugmundkanten aufweist. Durch eine schwenkbewegliche Lagerung der Walzenkammer passen sich die Saugmundkanten bei einer Bewegung des Reinigungskopfes über eine Bodenfläche an die Bodenfläche an. Eine leichte Schrägstellung des Reinigungskopfes, wenn dieser beispielsweise über einen hochflorigen Teppichbelag bewegt wird, kann durch eine schwenkbewegliche Lagerung der Walzenkammer ausgeglichen werden.

Die Saugöffnung zum Absaugen des Reinigungsmittels grenzt vorzugsweise an eine Saugmundkante an. Bei einer Bewegung des Reinigungskopfes über eine textile Bodenfläche liegt die Saugmundkante auf dem Teppichflor auf, wobei die resultierende mechanische Bewegung des Teppichflors den Saugeffekt an der benachbarten verstärkt.

Die Einrichtung zur Abgabe des Reinigungsmittels weist mindestens eine Düse oder Auslassöffnung auf, die in Bezug auf eine Vorwärtsbewegung des Reinigungskopfes vor der bodenseitigen Öffnung der Walzenkammer oder innerhalb der Walzenkammer angeordnet sein kann. Vorzugsweise sind mehrere in einer Reihe angeordnete Auslassöffnungen oder Düsen vorgesehen, wobei die Sprühstrahlen des austretenden Reinigungsmittels auf die zu reinigende Bodenfläche oder die Reinigungswalze gerichtet sind. Die Saugöffnung zum Absaugen des Reinigungsmittels ist bezogen auf eine Vorwärtsbewegung des Reinigungskopfes stets hinter der bodenseitigen Öffnung der Walzenkammer angeordnet.

Im Rahmen der Erfindung liegt es alternativ auch, dass in Bezug auf eine Vorwärtsbewegung des Reinigungskopfes beidseits der bodenseitigen Öffnung der Walzenkammer schlitzförmige Saugöffnungen zum Absaugen des Reinigungsmittels angeordnet sind, wobei die Saugöffnungen mit dem Saugraum des Gehäuses verbunden und jeweils an ihrer von der Öffnung der Walzenkammer angewandten Längsseite von einer Dichtungslippe begrenzt sind. Die Einrichtung zur. Abgabe des Reinigungsmittels weist mindestens eine Düse oder Auslassöffnung auf, die innerhalb der Walzenkammer angeordnet ist. Das innerhalb der Walzenkammer abgegebene Reinigungsmittel kann sowohl bei einer Vorwärtsbewegung als auch bei einer Rückwärtsbewegung des Reinigungskopfes mit gleicher Wirksamkeit abgesaugt werden, wobei zur Absaugung sowohl ein durch die bodenseitige Öffnung der Walzenkammer eintretender Luftstrom als auch die durch die parallel dazu angeordneten Saugöffnungen eintretenden Luftströme beitragen. Die Dichtungslippen können optional an eine mechanische Stelleinrichtung angeschlossen sein, die in Abhängigkeit der Bewegungsrichtung jeweils die in Bewegungsrichtung vordere Dichtungslippe anhebt und die hintere Dichtungslippe absenkt. Alternativ können die Dichtungslippen durch Stellbewegungen von Versteifungselementen wechselweise versteift oder durch entsprechende Stellvorrichtungen weggeklappt werden. Die Versteifungselemente können beispielsweise als Schieber ausgebildet sein, die jeweils hinter einer Dichtungslippe angeordnet sind und an der Unterseite des Gehäuses ein- und ausgefahren werden können. Durch die Stelleinrichtung oder durch verstellbare Versteifungselemente kann eine Flüssigkeit- und Schmutzaufnahme weiter verbessert werden.

Die Reinigungswalze weist zweckmäßig ein Besatz aus spiralförmig angeordneten Borstenreihen auf. Im Rahmen der Erfindung soll es aber auch liegen, dass die Reinigungswalze vollflächig mit einem geeigneten Reinigungsbelag, z.B. einem Plüschbezug, einem Schaumstoff oder dergleichen, belegt ist.

Es versteht sich, dass die Einrichtung zur Abgabe des Reinigungsmittels eine oder mehrere Leitungen, Kanäle oder dergleichen zur Flüssigkeitszuführung umfasst. Eine Dosierpumpe zur Förderung des Reinigungsmittels sowie ein Dosierventil zur Mengeneinstellung oder Mengenregelung sind vorzugsweise im Reinigungsgerät untergebracht, an welches der Reinigungskopf unmittelbar oder unter Zwischenschaltung eines Saugschlauches angeschlossen wird. Die Erfindung schließt aber nicht aus, dass eine Dosiereinrichtung und/oder die Dosierpumpen auch im Reinigungskopf angeordnet sind.

Vorzugsweise weist die im Reinigungskopf angeordnete Einrichtung zur Abgabe des Reinigungsmittels mindestens ein Absperrventil auf, welches durch einen am Reinigungskopf angeordneten Schalter oder Sensor oder ein externes elektrisches Signal betätigbar ist. Das Absperrventil verhindert ein Nachtropfen von Reinigungsmittel, wenn der Reinigungskopf nicht in Funktion ist. Der Schalter oder Sensor erfasst beispielsweise die Rotation der Reinigungswalze und schließt das Absperrventil bei einem Stillstand der Reinigungswalze. Ferner kann ein elektrisches Signal zur Betätigung des Absperrventils von dem Betrieb des Reinigungsgerätes abgeleitet werden oder eine druckgesteuerte pneumatische Betätigung bzw. Steuerung durch den Saugunterdruck vorgesehen werden.

Die Saugöffnung zum Absaugen des Reinigungsmittels kann ein Verschlusselement aufweisen, welches durch einen am Reinigungskopf angeordneten Schalter oder Sensor, eine druckgesteuerte Schalteinrichtung oder durch ein externes elektrisches Signal betätigbar ist, und welche ein ungewolltes Nachtropfen von Schmutzwasser verhindert.

Ein Vorratsbehälter für das Reinigungsmittel sowie ein Auffangbehälter für verunreinigtes Reinigungsmittel ist zweckmäßig im Reinigungsgerät untergebracht. Der Reinigungsmittelbehälter kann aber auch am Reinigungskopf angeordnet sein. Dies hätte den Vorteil, dass als Reinigungsgerät ein konventionelles Saugreinigungsgerät verwendet werden kann.

Zum Antrieb der Reinigungswalze kann ein Elektroantrieb vorgesehen sein, der für einen Netzbetrieb und/oder einen Akkubetrieb ausgelegt ist. Gemäß einer bevorzugten Ausführung der Erfindung wird die Reinigungswalze von einer Turbine angetrieben, die innerhalb des Gehäuses des Reinigungskopfes in einem an die Walzenkammer anschließenden Saugkanal angeordnet ist und von einem an der Unterseite des Gehäuses angesaugten Luftstrom umströmt und/oder durchströmt wird.

Im Folgenden wird die Erfindung anhand einer lediglich ein Ausführungsbeispiel darstellenden Zeichnung erläutert. Es zeigen schematisch
- Fig. 1: einen Längsschnitt durch einen Reinigungskopf für ein Reinigungsgerät zur Nassreinigung von Bodenflächen,
- Fig. 2: eine bodenseitige Ansicht des in Fig. 1 dargestellten Reinigungskopfes,
- Fig. 3: eine weitere Ausgestaltung des Reinigungskopfes ebenfalls im Längsschnitt.

Der in den Fig. 1 und 2 dargestellte Reinigungskopf eignet sich zur Nassreinigung von Bodenflächen und ist an ein nicht dargestelltes Reinigungsgerät anschließbar, welches ein Sauggebläse, einen Flüssigkeitsabscheider und eine Dosiereinrichtung für ein Reinigungsmittel mit einem Vorratsbehälter für das Reinigungsmittel und einer Dosierpumpe aufweist.

Zum grundsätzlichen Aufbau des in den Figuren dargestellten Reinigungskopfes gehören ein Gehäuse 1, ein mit dem Gehäuse 1 fest oder schwenkbeweglich verbundener Saugstutzen 2 zum Anschluss eines Saugaggregates, eine Einrichtung 3 zur Abgabe eines Reinigungsmittels sowie mindestens eine an einer Unterseite des Gehäuses 1 angeordnete schlitzförmige Saugöffnung 4 zum Absaugen des Reinigungsmittels von einer zu reinigenden Bodenfläche. Der Saugstutzen 2 mündet in einen Saugraum 5 des Gehäuses 1. Die Saugöffnung 4 zum Absaugen des Reinigungsmittels ist mit dem Saugraum 5 ebenfalls verbunden.

Der Schnittdarstellung in Fig. 1 ist zu entnehmen, dass der Saugraum 5 eine Walzenkammer 6 umfasst, in der eine rotierend angetriebene Reinigungswalze 7 angeordnet ist. Die Walzenkammer 6 weist bodenseitig eine rechteckförmige Öffnung 8 auf, in welche ein Umfangsabschnitt 9 der Reinigungswalze 7 eintaucht. Die Einrichtung 3 zur Abgabe des Reinigungsmittels weist mindestens eine Düse oder Auslassöffnung 10 auf, die in dem in den Fig. 1 und 2 dargestellten Ausführungsbeispiel bezogen auf eine Vorwärtsbewegung a des Reinigungskopfes vor der bodenseitigen Öffnung 8 der Walzenkammer 6 angeordnet ist. Die Saugöffnung 4 zum Absaugen des Reinigungsmittels ist dagegen hinter der bodenseitigen Öffnung 8 der Walzenkammer angeordnet. Sie erstreckt sich parallel zur bodenseitigen Öffnung 8 der Walzenkammer und ist an ihrer von der Öffnung 8 der Walzenkammer abgewandten Längsseite von einer Dichtungslippe 11 begrenzt.

Der Schnittdarstellung in Fig. 1 ist ebenfalls zu entnehmen, dass die Öffnung 8 der Walzenkammer an der Gehäuseunterseite von Flächenabschnitten begrenzt ist, die sich parallel zur Rotationsachse 12 der Reinigungswalze erstrecken und unterseitig vorstehende Saugmundkanten 13 bilden. Die Saugmundkanten 13 sind im Ausführungsbeispiel der Fig. 1 an ein Gehäuseunterteil 14 des Gehäuses 1 angeformt oder fest mit dem Gehäuseunterteil 14 verbunden. Die Saugöffnung 4 zum Absaugen des Reinigungsmittels grenzt unmittelbar an eine Saugmundkante 13 an.

Aus der Darstellung in Fig. 2 geht hervor, dass die Einrichtung 3 zur Abgabe des Reinigungsmittels mehrere in einer Reihe angeordnete Düsen oder Auslassöffnungen 10 aufweist, wobei die Sprühstrahlen des austretenden Reinigungsmittels auf die zu bereinigende Bodenfläche gerichtet sind. Ferner entnimmt man den Darstellungen in den Fig. 1 und 2, dass das Gehäuse 1 Rollen 15 zur bodenseitigen Abstützung aufweist. Hierdurch halten die Saugmundkanten 13 einen definierten Abstand von der zu reinigenden Bodenfläche ein.

Zum Antrieb der Reinigungswalze 7 ist eine Turbine 16 vorgesehen, die innerhalb des Gehäuses 1 in einem an die Walzenkammer 6 anschließenden Saugkanal 17 angeordnet ist und von einem an der Unterseite des Gehäuses angesaugten Luftstrom umströmt und/oder durchströmt wird.

Im Ausführungsbeispiel der Fig. 3 besteht die Walzenkammer 6 aus einem im Gehäuse schwenkbar gelagerten Einsatz 18, der abgewinkelte Flächenabschnitte 19 mit Saugmundkanten 13 aufweist. Infolge der schwenkbeweglichen Lagerung des die Walzenkammer bildenden Einsatzes 18 passen sich die Saugmundkanten 13 an die zu reinigende Bodenfläche an. Im Ausführungsbeispiel der Fig. 3 sind in Bezug auf eine Vorwärtsbewegung a des Reinigungskopfes beidseits der bodenseitigen Öffnung 8 der Walzenkammer schlitzförmige Saugöffnungen 4 zum Absaugen des Reinigungsmittels angeordnet, die mit dem Saugraum 5 des Gehäuses 1 verbunden und jeweils an ihrer von der Öffnung 8 der Walzenkammer 6 abgewandten Längsseite von einer Dichtungslippe 11 begrenzt sind. Innerhalb der Walzenkammer 6 ist mindestens eine Düse oder eine Auslassöffnung 10 zur Abgabe des Reinigungsmittels angeordnet. Die Sprühstrahlen des aus der Düse bzw. der Auslassöffnung 10 austretenden Reinigungsmittels können auf die zu reinigende Bodenfläche oder die Reinigungswalze 7 gerichtet sein.

## Patentansprüche

1. Reinigungskopf für ein Reinigungsgerät zur Nassreinigung von Bodenflächen mit
einem Gehäuse (1),
einem mit dem Gehäuse (1) fest oder schwenkbeweglich verbundenen Saugstutzen (2) zum Anschluss eines Saugaggregates,
einer Einrichtung (3) zur Abgabe eines Reinigungsmittels und mindestens einer an einer Unterseite des Gehäuses (1) angeordneten schlitzförmigen Saugöffnung (4) zum Absaugen des Reinigungsmittels von einer Bodenfläche,
wobei der Saugstutzen (2) in einen Saugraum (5) des Gehäuses (1) mündet, und wobei die Saugöffnung (4) zum Absaugen des Reinigungsmittels mit dem Saugraum (5) verbunden ist; **dadurch gekennzeichnet, dass** der Saugraum (5) eine Walzenkammer (6) aufweist, in der mindestens eine rotierend angetriebene Reinigungswalze (7) angeordnet ist; dass die Walzenkammer (6) bodenseitig eine Öffnung (8) aufweist, in welche ein Umfangsabschnitt der Reinigungswalze (7) eintaucht; und dass die Saugöffnung (4) zum Absaugen des Reinigungsmittels sich entlang der bodenseitigen Öffnung (8) der Walzenkammer (6) erstreckt, und an ihrer von der Öffnung (8) der Walzenkammer abgewandten Längsseite von einer Dichtungslippe (11) begrenzt ist.

2. Reinigungskopf nach Anspruch 1, **dadurch gekennzeichnet, dass** die Öffnung (8) der Walzenkammer (6) an der Gehäuseunterseite von Flächenabschnitten begrenzt ist, die unterseitig vorstehende Saugmundkanten (13) bilden.

3. Reinigungskopf nach Anspruch 2, **dadurch gekennzeichnet, dass** die Saugmundkanten (13) an ein Gehäuseunterteil (14) des Gehäuses (1) angeformt oder fest mit dem Gehäuseunterteil (14) verbunden sind.

4. Reinigungskopf nach Anspruch 1 oder 2, **dadurch gekennzeichnet, dass** die Walzenkammer (8) aus einem im Gehäuse (1) schwenkbar gelagerten Einsatz (18) besteht, der abgewinkelte Flächenabschnitte mit Saugmundkanten (13) aufweist.

5. Reinigungskopf nach einem der Ansprüche 2 bis 4, **dadurch gekennzeichnet, dass** die Saugöffnung (4) zum Absaugen des Reinigungsmittels an eine der Saugmundkanten (13) angrenzt.

6. Reinigungskopf nach einem der Ansprüche 1 bis 5, **dadurch gekennzeichnet, dass** die Einrichtung (3) zur Abgabe des Reinigungsmittels mindestens eine Düse oder Auslassöffnung (10) aufweist, die in Bezug auf eine Vorwärtsbewegung (a) des Reinigungskopfes vor der bodenseitigen Öffnung (8) der Walzenkammer oder innerhalb der Walzenkammer (6) angeordnet ist, und dass die Saugöffnung (4) zum Absaugen des Reinigungsmittels hinter der bodenseitigen Öffnung (8) der Walzenkammer (6) angeordnet ist.

7. Reinigungskopf nach einem der Ansprüche 1 bis 5, **dadurch gekennzeichnet, dass** in Bezug auf eine Vorwärtsbewegung (a) des Reinigungskopfes beidseits der bodenseitigen Öffnung (8) der Walzenkammer (6) schlitzförmige Saugöffnungen (4) zum Absaugen des Reinigungsmittels angeordnet sind, die mit dem Saugraum (5) des Gehäuses (1) verbunden und jeweils an ihrer von der Öffnung (8) der Walzenkammer (6) abgewandten Längsseite von einer Dichtungslippe (11) begrenzt sind, und dass die Einrichtung (3) zur Abgabe des Reinigungsmittels mindestens eine Düse oder Auslassöffnung (10) aufweist, die innerhalb der Walzenkammer (6) angeordnet ist.

8. Reinigungskopf nach Anspruch 7, **dadurch gekennzeichnet, dass** die Dichtungslippen (11) an eine mechanische Stelleinrichtung angeschlossen sind, die in Abhängigkeit der Bewegungsrichtung jeweils die in Bewegungsrichtung vordere Dichtungslippe anhebt sowie die hintere Dichtungslippe absenkt.

9. Reinigungskopf nach Anspruch 6 oder 7, **dadurch gekennzeichnet, dass** die Einrichtung (3) zur Abgabe des Reinigungsmittels mehrere in einer Reihe angeordnete Düsen oder Auslassöffnungen (10) aufweist, wobei die Sprühstrahlen des austretenden Reinigungsmittels auf die zu reinigende Bodenfläche oder die Reinigungswalze (7) gerichtet sind.

10. Reinigungskopf nach einem der Ansprüche 1 bis 9, **dadurch gekennzeichnet, dass** die Einrichtung (3) zur Abgabe des Reinigungsmittels mindestens ein Absperrventil aufweist, welches durch einen am Reinigungskopf angeordneten Schalter oder Sensor oder ein externes elektrisches Signal betätigbar ist.

11. Reinigungskopf nach einem der Ansprüche 1 bis 10, **dadurch gekennzeichnet, dass** die Saugöffnung (4) zum Absaugen des Reinigungsmittels ein Verschlusselement aufweist, welches durch einen am Reinigungskopf angeordneten Schalter oder Sensor oder ein externes elektrisches Signal betätigbar ist.

12. Reinigungskopf nach einem der Ansprüche 1 bis 11, **dadurch gekennzeichnet, dass** das Gehäuse (1) Rollen (15) zur bodenseitigen Abstützung aufweist.

13. Reinigungskopf nach einem der Ansprüche 1 bis 12, **dadurch gekennzeichnet, dass** die Reinigungswalze (7) von einer Turbine (16) angetrieben wird, die innerhalb des Gehäuses (1) in einem an die Walzenkammer (6) anschließenden Saugkanal (17) angeordnet ist und von einem an der Unterseite des Gehäuses (1) angesaugten Luftstrom umströmt und/oder durchströmt wird.

## Claims

1. A cleaner head for a cleaning appliance for wet cleaning floor surfaces comprising
a housing (1),
a suction piece (2) fixedly or pivotably movably connected to the housing (1) for connecting a suction unit,
a device (3) for dispensing a cleaning agent and
at least one slit-shaped suction opening (4) arranged on an underside of the housing (1) for aspirating the cleaning agent from a floor surface,
wherein the suction piece (2) opens into a suction chamber (5) of the housing (1),
and wherein the suction opening (4) is connected to the suction chamber (5) for aspirating the cleaning agent;
**characterized in that** the
suction chamber (5) has a roller chamber (6), in which at least one rotationally driven cleaning roller (7) is arranged;
that, on the floor side, the roller chamber (6) has an opening (8), into which a circumferential section of the cleaning roller (7) dips;
and that the suction opening (4) extends along the floor-side opening (8) of the roller chamber (6) for aspirating the cleaning agent,
and is defined by a sealing lip (11) on its longitudinal side, which faces away from the opening (8) of the roller chamber.

2. The cleaner head according to claim 1, **characterized in that**, on the housing underside, the opening (8) of the roller chamber (6) is defined by surface sections, which form suction mouth edges (13), which protrude on the underside.

3. The cleaner head according to claim 2, **characterized in that** the suction mouth edges (13) are molded to a lower housing part (14) of the housing (1) or are fixedly connected to the lower housing part (14).

4. The cleaner head according to claim 1 or 2, **characterized in that** the roller chamber (8) consists of an insert (18), which is pivotably supported in the housing (1) and which has angled surface sections comprising suction mouth edges (13).

5. The cleaner head according to one of claims 2 to 4, **characterized in that** the suction opening (4) for aspirating the cleaning agent adjoins one of the suction mouth edges (13).

6. The cleaner head according to one of claims 1 to 5, **characterized in that** the device (3) for dispensing the cleaning agent has at least one nozzle or outlet opening (10), which is arranged upstream of the floor-side opening (8) of the roller chamber or inside the roller chamber (6) with respect to a forwards movement (a) of the cleaner head, and that the suction opening (4) for aspirating the cleaning agent is arranged downstream from the floor-side opening (8) of the roller chamber (6).

7. The cleaner head according to one of claims 1 to 5, **characterized in that** slit-shaped suction openings (4) for aspirating the cleaning agent are arranged on both sides of the floor-side opening (8) of the roller chamber (6) with respect to a forwards movement (a) of the cleaner head, said suction openings being connected to the suction chamber (5) of the housing (1) and in each case being defined by a sealing lip (11) on their longitudinal side, which faces away from the opening (8) of the roller chamber (6), and that the device (3) for dispensing the cleaning agent has at least one nozzle or outlet opening (10), which is arranged inside the roller chamber (6).

8. The cleaner head according to claim 7, **characterized in that** the sealing lips (11) are connected to a mechanical control device, which, as a function of the direction of movement, in each case lifts the sealing lip, which is in the front in the direction of movement, and lowers the rear sealing lip.

9. The cleaner head according to claim 6 or 7, **characterized in that** the device (3) for dispensing the cleaning agent has a plurality of nozzles or outlet openings (10) arranged in a row, wherein the spray jets of the escaping cleaning agent are pointed at the floor surface to be cleaned or at the cleaning roller (7).

10. The cleaner head according to one of claims 1 to 9 **characterized in that** the device (3) for dispensing the cleaning agent has at least one shut-off valve, which can be actuated by means of a switch or sensor arranged on the cleaner head or by means of an external electric signal.

11. The cleaner head according to one of claims 1 to 10, **characterized in that** the suction opening (4) for aspirating the cleaning agent has a closure element, which can be actuated by means of a switch or sensor arranged on the cleaner head or an external electrical signal.

12. The cleaner head according to one of claims 1 to 11, **characterized in that** the housing (1) has rollers (15) for the floor-side support.

13. The cleaner head according to one of claims 1 to 12, **characterized in that** the cleaning roller (7) is driven by a turbine (16), which is arranged inside the housing (1) in a suction channel (17), which adjoins the roller chamber (6), and around and/or through which an air stream flows, which is aspirated on the underside of the housing (1).

## Revendications

1. Tête de nettoyage pour un appareil de nettoyage destiné au nettoyage humide de surfaces de sol, avec
un boîtier (1),
une tubulure d'aspiration (2) assemblée de manière fixe ou mobile en pivotement avec le boîtier (1), pour le raccordement d'un ensemble d'aspiration,
un dispositif (3) destiné à délivrer un agent nettoyant et
au moins un orifice d'aspiration (4) en forme de fente, placé sur une face inférieure du boîtier (1), pour l'aspiration de l'agent nettoyant sur une surface de sol,
la tubulure d'aspiration (2) débouchant dans un espace d'aspiration (5) du boîtier (1)
et l'orifice d'aspiration (4) pour l'aspiration de l'agent nettoyant étant relié avec l'espace d'aspiration (5) ;
**caractérisée en ce que**
l'espace d'aspiration (5) comporte un compartiment à cylindre (6) dans lequel est placé au moins un cylindre de nettoyage (7) entraîné en rotation ;
**en ce que** le compartiment à cylindre (6) comporte côté sol un orifice (8) dans lequel plonge un segment périphérique du cylindre de nettoyage (7) ;
et **en ce que** l'orifice d'aspiration (4) pour l'aspiration de l'agent nettoyant s'étend le long de l'orifice (8) côté sol du compartiment à cylindre (6) et
est délimité sur son côté longitudinal opposé à l'orifice (8) du compartiment à cylindre par une lèvre d'étanchéité (11).

2. Tête de nettoyage selon la revendication 1, **caractérisée en ce que** sur la face inférieure du boîtier, l'orifice (8) du compartiment à cylindre (6) est délimité par des segments de surface, qui forment sur la face inférieure des arêtes (13) de bouche d'aspiration.

3. Tête de nettoyage selon la revendication 2, **caractérisée en ce que** les arêtes (13) de bouche d'aspiration sont moulées sur une face inférieure de boîtier (14) du boîtier (1) et sont fixement assemblées avec la face inférieure de boîtier (14).

4. Tête de nettoyage selon la revendication 1 ou 2, **caractérisée en ce que** le compartiment à cylindre (8) est constitué d'un insert (18) logé en pivotement dans le boîtier (1) qui comporte des segments de surface coudés avec des arêtes (13) de bouche d'aspiration.

5. Tête de nettoyage selon l'une quelconque des revendications 2 à 4, **caractérisée en ce que** l'orifice d'aspiration (4) pour l'aspiration de l'agent nettoyant est adjacent à l'une des arêtes (13) de bouche d'aspiration.

6. Tête de nettoyage selon l'une quelconque des revendications 1 à 5, **caractérisée en ce que** le dispositif (3) destiné à délivrer l'agent nettoyant comporte au moins une buse ou un orifice de sortie (10), qui en rapport à un déplacement vers l'avant (a) de la tête de nettoyage est placé (e) à l'avant de l'orifice (8) côté sol du compartiment à cylindre ou à l'intérieur du compartiment à cylindre (6) et **en ce que** l'orifice d'aspiration (4) pour l'aspiration de l'agent nettoyant est placé derrière l'orifice (8) côté sol du compartiment à cylindre (6).

7. Tête de nettoyage selon l'une quelconque des revendications 1 à 5, **caractérisée en ce qu'**en rapport à un déplacement vers l'avant (a) de la tête de nettoyage, de part et d'autre de l'orifice (8) côté sol du compartiment à cylindre (6) sont placés des orifices d'aspiration (4) en forme de fentes, pour l'aspiration de l'agent nettoyant, qui sont reliés avec l'espace d'aspiration (5) du boîtier (1) et qui sur leur côté longitudinal opposé à l'orifice (8) côté sol du compartiment à cylindre (6) sont délimités chacun par une lèvre d'étanchéité (11) et **en ce que** le dispositif (3) destiné à délivrer l'agent nettoyant comprend au moins une buse ou un orifice de sortie (10) qui est placé(e) à l'intérieur du compartiment à cylindre (6).

8. Tête de nettoyage selon la revendication 7, **caractérisée en ce que** les lèvres d'étanchéité (11) sont raccordées sur un dispositif de réglage mécanique, qui en fonction du sens de déplacement soulève chaque fois la lèvre d'étanchéité placée à l'avant dans le sens de déplacement et abaisse la lèvre d'étanchéité placée à l'arrière.

9. Tête de nettoyage selon la revendication 6 ou 7, **caractérisée en ce que** le dispositif (3) destiné à délivrer l'agent nettoyant comporte plusieurs buses ou orifices de sortie (10) placé(e)s sur un rang, les jets de pulvérisation de l'agent nettoyant sortant étant orientés vers la surface de sol à nettoyer ou vers le cylindre de nettoyage (7).

10. Tête de nettoyage selon l'une quelconque des revendications 1 à 9, **caractérisée en ce que** le dispositif (3) destiné à délivrer l'agent nettoyant comporte au moins une soupape d'arrêt qui est actionnable par un commutateur ou capteur placé sur la tête de nettoyage ou par un signal électrique externe.

11. Tête de nettoyage selon l'une quelconque des revendications 1 à 10, **caractérisée en ce que** l'orifice d'aspiration (4) pour l'aspiration de l'agent nettoyant comporte un élément de fermeture qui est actionnable par un commutateur ou capteur placé sur la tête de nettoyage ou par un signal électrique externe.

12. Tête de nettoyage selon l'une quelconque des revendications 1 à 11, **caractérisée en ce que** le boîtier (1) comporte des galets (15) pour s'appuyer sur le sol.

13. Tête de nettoyage selon l'une quelconque des revendications à 12, **caractérisée en ce que** le cylindre de nettoyage (7) est entraîné par une turbine (16) qui est placée à l'intérieur du boîtier (1) dans un canal d'aspiration (17) se raccordant sur le compartiment à cylindre (6) et qui est entouré et/ou traversé par un flux d'air aspiré sur la face inférieure du boîtier (1).
